# FASCICULE DE BREVET EUROPEEN

(11) **EP 2 310 607 B1**
(45) Date de publication et mention de la délivrance du brevet: **06.11.2013**
(21) Numéro de dépôt: 09772508.9
(22) Date de dépôt: 02.07.2009
(51) Int. Cl.: E06B 3/48, E06B 9/06

(54) **DISPOSITIF DE FERMETURE A RIDEAU POUR BAIE DE BÂTIMENT**
VORHANGVORRICHTUNG FÜR EINE GEBÄUDEÖFFNUNG
CURTAIN-TYPE CLOSURE DEVICE FOR AN OPENING IN A BUILDING

(30) Priorité: 03.07.2008 FR 0803770
(43) Date de publication de la demande: 20.04.2011
(73) Titulaire: F.T.F.M. La Toulousaine, 31750 Escalquens (FR)
(72) Inventeur: BELLOTA, Ignace, F-64110 Laroin (FR)
(74) Mandataire: Cornuejols, Georges
(86) Numéro de dépôt international: PCT/EP2009/058339
(87) Numéro de publication internationale: WO 2010/000808

(56) Documents cités:
- WO-A-88/03217
- DE-A1- 3 629 846
- DE-A1- 19 652 577
- DE-U1- 29 906 136
- FR-A- 2 868 462
- US-A- 3 313 338

## Description

### Domaine technique

La présente invention est du domaine des matériels utilisés pour assurer la fermeture des baies de bâtiments et se rapporte plus particulièrement à un dispositif de fermeture rapide à rideau souple mobile.

### Etat de la technique antérieure

On connaît de l'état de la technique des dispositifs de fermeture à rideau souple mobile de bas en haut et inversement dont l'avantage, en raison de leur légèreté, est de permettre des mouvements d'ouverture et fermeture rapides (vitesse de déplacement comprise entre un mètre par seconde et 3 mètres par seconde).

Plus particulièrement on connaît un dispositif de fermeture comportant un rideau souple rigidifié par une succession de raidisseurs horizontaux régulièrement espacés, engagé par ses deux bordures latérales dans deux caissons verticaux d'une structure d'encadrement bordant les bords latéraux de la baie ainsi que le bord supérieur de cette dernière. Par sa partie supérieure, le rideau est engagé dans un caisson supérieur horizontal porté par les deux caissons latéraux. En position repliée du rideau, les raidisseurs sont latéralement juxtaposés en partie supérieure dans le caisson supérieur horizontal de la structure d'encadrement et le rideau forme une succession de replis sous ces raidisseurs dans la largeur des caissons verticaux.
L'inconvénient d'une telle solution est qu'elle exige une largeur de caisson et donc une emprise au sol d'autant plus importante que le rideau comporte de raidisseurs ce qui limite en pratique leur nombre ou leur dimension.

Un autre inconvénient de ce genre de dispositif tient au fait que son montage et sa mise en place sont des opérations longues et fastidieuses et particulièrement coûteuses.

On connaît également de la demande de brevet WO 88/03217 une structure de porte mobile dans le sens vertical. Cette structure de porte pliante comprend un vantail de porte divisé en une série de panneaux horizontaux constituée par des panneaux rigides alternés avec des panneaux souples en toile, chacun des panneaux rigides étant monté parses extrémités dans une paire de rail de guidage qui lui est propre. Les paires de rail de guidage sont juxtaposées selon la profondeur de l'ouverture et leur nombre dépend du nombre de panneau souple. Ainsi l'épaisseur de la structure de porte et donc l'emprise au sol de cette dernière dépend du nombre de panneau rigide.

Cette structure de porte comporte un moyen de manoeuvre en ouverture et fermeture constitué par un dispositif de treuillage formé d'une courroie crantée ou d'une chaîne sans fin tendue entre une poulie supérieure et une poulie inférieure, la poulie supérieure étant accouplée à un arbre d'entraînement en prise avec l'arbre de sortie d'un organe moteur. Le panneau rigide inférieur est fixé à la courroie sans fin. L'inconvénient d'une telle disposition réside dans le risque de détérioration des panneaux souples en toile et notamment du panneau souple inférieur. En effet ce dernier lors de la manoeuvre en ouverture de la porte encaisse le poids des panneaux supérieurs.

Enfin il y a lieu de noter qu'une telle structure de porte requiert une retombée de linteau égale au moins à la hauteur de chaque panneau ce qui limite son champ d'application, la retombée de linteau étant la distance normale entre le plafond et la face inférieure du linteau.

On connaît du brevet US 3 313 338 une structure de porte dont le tablier est formé d'une succession de panneaux rigides montés chacun coulissant dans une paire de rail de guidage dédiée. Les paires de rail de guidage sont disposées de manière juxtaposée et leur nombre, égal au nombre de panneau augmente de manière conséquente l'emprise au sol. Le panneau inférieur coopère avec un mécanisme d'actionnement en ouverture et fermeture comportant des câbles de traction et chaque panneau présente un bec d'entraînement assujetti à agir en poussée sur un bec du panneau immédiatement supérieur afin d'entraîner ce dernier vers le haut au cours du mouvement d'ouverture. En position de totale ouverture les panneaux se présentent dans un état juxtaposé au dessus de l'ouverture.

### Exposé de l'invention

Dans ce qui précède le terme « rigide » défini un élément ou un ensemble qui ne se déforme pas de manière significative sous l'effet de son poids et /ou des charges qui lui sont appliquées et qui conserve substantiellement sa géométrie et ce quelle que soit la position spatiale qu'il occupe et la direction et l'intensité des forces auquel il est soumis étant entendu que ces forces demeurent dans les limites imposées par un fonctionnement normal.

La présente invention a pour objet de résoudre les problèmes sus évoqués en proposant un dispositif de fermeture mettant en oeuvre un autre mode de repliement du rideau souple conduisant à diminuer l'emprise au sol de la structure d'encadrement, cette emprise demeurant indépendante du nombre de raidisseurs et de panneaux utilisés.

Un autre but de la présente invention est la mise en oeuvre d'un dispositif de fermeture à rideau pouvant être utilisé même avec des retombées de linteau faible et suivant les rampants des toitures.

Un autre but de la présente invention est de proposer un dispositif de fermeture à rideau d'un montage et d'une mise en oeuvre facilités.

À cet effet le dispositif de fermeture selon l'invention, pour baie de bâtiment comportant une structure de guidage formée de rails de guidage verticaux au moins en partie ou substantiellement verticaux au moins en partie, fixée contre la baie du bâtiment et un tablier sous forme de rideau souple, mobile dans la structure de guidage entre une position de d'ouverture et une position de fermeture de la baie et inversement et ce par l'action d'un moyen d'entraînement motorisé à câbles de traction, la partie inférieure du tablier étant formée par une paroi d'obturation rigide à laquelle sont fixés les câbles de traction,
la partie su érieure du tablier étant formée d'au moins une paroi d'obturation souple et étant fixée par sa bordure inférieure horizontale à la paroi d'obturation et par sa bordure supérieure horizontale au linteau de la baie, se caratérise en ce que chaque rail de guidage présente un segment de rail vertical sensiblement vertical et un segment supérieur de rail, occupant une position spatiale horizontale ou sensiblement horizontale en étant incliné vers le haut ou une position inclinée par rapport à la verticale, ce segment étant prévu pour recevoir le tablier en position d'ouverture de la baie, dans cette position le tablier étant replié sur lui même.

En position de fermeture, la paroi d'obturation rigide du tablier vient porter sur le seuil de la baie et la paroi d'obturation souple du tablier occupe un état d'extension éventuellement en légère tension entre la paroi d'obturation rigide et le linteau de la baie. Pour l'ouverture de la baie, la paroi d'obturation rigide est entraînée vers le haut par le moyen d'entraînement et la paroi d'obturation souple, lors de ce mouvement, sous l'effet notamment de son poids vient se replier sur elle-même latéralement à la paroi d'obturation rigide. Le mouvement de la paroi d'obturation rigide le long de la structure de guidage se poursuivant, la bordure inférieure horizontale de la partie inférieure du tablier est amenée à occuper un niveau supérieur ou identique au niveau occupé par sa bordure supérieure. Cette partie supérieure du tablier occupe alors une position supérieure au-dessus de la baie.

En raison de ces dispositions, la mise en place du dispositif de fermeture selon l'invention peut être effectuée même avec une retombée de linteau faible.

Selon une autre caractéristique de l'invention, la partie supérieure du tablier est formée par une paroi souple d'un seul tenant, mais, selon une variante d'exécution, la partie supérieure du tablier est formée par au moins deux parois d'obturation souples et par au moins une paroi rigide d'obturation interposée entre les deux parois souples d'obturation.

Selon une autre caractéristique de l'invention, la paroi rigide d'obturation comporte une paire supérieure de galets de guidage et une paire inférieure de galets de guidage engagées toutes deux dans une même paire de rails de guidage.

Selon une variante de réalisation du dispositif selon l'invention, la partie supérieure du tablier est formée par au moins deux parois souples d'obturation et par au moins une paroi rigide d'obturation interposée entre les deux parois souples d'obturation.

Avec une telle forme de réalisation, la ou chaque paroi rigide d'obturation comporte une paire de galets de guidage supérieur coopérant en guidage avec une même première paire de rails de guidage et une paire de galets de guidage inférieur coopérant avec une seconde paire de rails de guidage attenante à la précédente et disposée entre la baie et la première paire de rails de guidage.

Selon une autre caractéristique de l'invention, le tablier comporte une paroi rigide d'obturation formant sa partie inférieure, et au moins une autre paroi rigide d'obturation distante de la précédente en position de fermeture de la baie, chaque paroi rigide comportant au moins un moyen de butée et le moyen de butée de chaque paroi d'obturation coopérant en butée avec le moyen de butée de la paroi immédiatement supérieure et/ou de la paroi d'obturation immédiatement inférieure afin que chaque paroi, immédiatement inférieure entraîne lors de son mouvement ascendant vers la position d'ouverture, la paroi immédiatement supérieure.

Selon une autre caractéristique de l'invention, le moyen de butée que présente chaque paroi rigide, est porté par la bordure supérieure de ladite paroi et forme une saillie latérale par rapport à cette dernière, la paire supérieure de galets est déportée latéralement par rapport à la bordure supérieure de ladite paroi rigide et ce du même côté que la saillie que forme le moyen de butée et la distance normale entre la bordure supérieure de ladite paroi rigide et l'axe de rotation des galets de la paire supérieure de galets est croissante depuis la paroi rigide d'obturation inférieure vers la paroi supérieure rigide d'obturation.

Une telle disposition a pour but de faciliter la juxtaposition des parois d'obturation rigides lors du mouvement d'ouverture.

Selon une autre caractéristique de l'invention, la ou chaque paroi souple d'obturation comprend au moins un raidisseur horizontal pour conférer à la dite paroi une certaine rigidité dans le sens de la largeur de l'ouverture que détermine la baie. Une telle disposition s'applique notamment à des dispositifs d'obturation de baies de grande largeur.

Selon une autre caractéristique de l'invention, le raidisseur déborde latéralement de la paroi souple correspondante et s'engage par ses extrémités dans une paire de rails dédiée.

Selon une autre disposition de l'invention, est associé à chaque paroi souple d'obturation, au moins un câble élastique, fixé aux bordures supérieure et inférieure horizontale de ladite paroi, ledit câble étant en appui sur l'une des faces de ladite paroi et sur le raidisseur associé, et au moins en position d'extension de ladite paroi souple ledit câble étant en extension entre les bordures supérieure et inférieure de ladite paroi.

Cette disposition est propice, lors de l'ouverture, à privilégier la formation des plis de la paroi souple d'un côté ou de l'autre et non aléatoirement des deux côtés du plan vertical que cette paroi détermine en position de fermeture.

Par ailleurs cette disposition, en position de fermeture de la baie, assure le maintien du raidisseur appliqué contre la structure de guidage.

Selon une autre disposition de l'invention, le câble élastique est également fixé au raidisseur.

En raison de cette caractéristique, le raidisseur, lors du mouvement d'ouverture de la baie, sous l'effet de l'effort de traction que lui applique le câble élastique, se trouve tracté vers le haut dans ses rails de guidage latéraux. Cette caractéristique combinée avec une disposition divergente des rails de guidage du raidisseur et du cadre rigide permet d'écarter latéralement le raidisseur de la trajectoire du cadre rigide et lors de l'ouverture ou de la fermeture, d'éviter ainsi le frottement de la partie du tablier se développant sous le raidisseur.

Selon une autre caractéristique du dispositif selon l'invention, la ou chaque paroi rigide d'obturation est formée par un cadre rigide comprenant au moins un longeron horizontal occupant une position supérieure et deux traverses latérales verticales fixées au longeron et s'étendant vers le bas à partir de ce dernier, ce cadre rigide recevant une paroi de remplissage.

Selon une autre caractéristique de l'invention, le cadre rigide comprend un longeron inférieur rigide fixé par ses extrémités à ses deux traverses verticales; mais selon une autre forme de réalisation, le cadre rigide ne comprend pas de longeron inférieur, mais en remplacement, un lien élastique horizontal, monté en tension entre les deux traverses verticales du cadre.

Pour une telle forme de réalisation, dans le but d'assurer sa rigidité, le cadre, comportera un longeron horizontal intermédiaire, fixé aux deux traverses horizontales, à distance de leur extrémité inférieure.

Une disposition de cadre rigide avec lien élastique en partie inférieure présente l'intérêt d'écarter ou de fortement réduire les risques de blessures graves d'une personne se trouvant sur la trajectoire du tablier lors de son mouvement de fermeture.

Un autre intérêt est de réduire les risques d'endommagement du cadre rigide sous l'effet d'un choc sur ce dernier du fait par exemple d'un mobile évoluant au travers de l'ouverture de la baie.

Enfin selon une autre caractéristique de l'invention, le cadre rigide pourra être formé de deux parties articulées l'une à l'autre selon un axe horizontal. Cette disposition est propice à faciliter l'évolution de la partie inférieure du tablier le long d'une partie courbe de rail.

### Description sommaire des figures et des dessins.

D'autres avantages buts et caractéristiques de l'invention apparaîtront à la lecture de la description d'une forme préférée de réalisation donnée à titre d'exemple non limitatif en se référant aux dessins annexés en lesquels :
- la figure 1 est une vue de face, de manière schématique, d'une baie équipée d'un dispositif, en position de fermeture selon une première forme d'exécution,
- la figure 1a est une vue de détail de la paroi rigide constituant la partie inférieure du tablier du dispositif selon l'invention,
- la figure 2 est une vue de profil, de manière schématique, d'une baie équipée du dispositif selon la première forme d'exécution, en position de fermeture,
- la figure 3 est une vue de profil, de manière schématique du dispositif selon la première forme d'exécution, en cours d'ouverture,
- la figure 4 est une vue de profil, de manière schématique du dispositif selon la première forme d'exécution, en position d'ouverture totale,
- la figure 5 est une vue de face, de manière schématique, d'une baie équipée d'un dispositif, en position de fermeture selon une seconde forme d'exécution,
- la figure 6 est une vue de profil, de manière schématique, d'une baie équipée du dispositif selon la deuxième forme d'exécution, en position de fermeture,
- la figure 7 est une vue de profil, de manière schématique du dispositif selon la deuxième forme d'exécution, en cours d'ouverture,
- la figure 8 est une vue de profil, de manière schématique du dispositif selon la deuxième forme d'exécution, en position d'ouverture totale.
- la figure 9 est une vue de face d'une autre forme de réalisation du dispositif selon l'invention,
- la figure 10 est une vue de profil du dispositif selon la figure 9,
- la figure 11 est une vue de face d'une autre forme de réalisation du dispositif selon l'invention,
- la figure 12 est une vue en coupe transversale de la structure de guidage et du tablier.

### Meilleure manière de réaliser l'invention

Tel que représenté, le dispositif 1, de fermeture pour baie 2 de bâtiment comporte une structure de guidage 3 fixée aux jambages de la baie et ce latéralement à l'ouverture 20 que détermine cette dernière et un tablier 4 sous forme de rideau souple, mobile dans la structure de guidage 3 entre une position d'ouverture et une position de fermeture de la baie, cette structure de guidage comportant une paire de rails de guidage 30.
Chaque rail de guidage 30 présente un segment de rail inférieur vertical 30a ou sensiblement vertical courant au moins sur toute la hauteur de la baie 2 et un segment supérieur de rail 30b, occupant une position spatiale horizontale ou sensiblement horizontale en étant incliné vers le haut afin de suivre la pente de la structure de toit, ou une position inclinée par rapport à la verticale, ce segment étant prévu pour recevoir le tablier 4 en position d'ouverture de la baie 2. Le segment 30b de chaque rail 30 se situe en partie ou en totalité au-dessus de l'ouverture de la baie.

Le tablier 4 est mobile entre les deux positions précitées sous l'effet de l'action d'un moyen d'entraînement 5 motorisé.

Le moyen d'entraînement 5, sans que cela soit limitatif, pourra être constitué d'une barre d'enroulement 50, horizontale, montée au-dessus de l'ouverture de la baie, dans deux paliers d'extrémité 51, et éventuellement dans un ou plusieurs paliers intermédiaires. À cette barre d'enroulement est accouplé un moteur électrique 52. Sur cette barre sont fixés à distance l'un de l'autre au moins deux tambours d'enroulement de deux câbles d'entraînement 54 du tablier 4.

Comme on peut le voir en figure 12, chaque câble d'entraînement 54 pourra être logé dans la structure de guidage et sera fixé par son extrémité inférieure au tablier 4 par l'intermédiaire d'un élément approprié tel que patte et autre. Cet élément peut être aussi le corps d'un mécanisme pare-chute solidaire du tablier 4.

En variante, le câble d'entraînement pourra être constitué par une sangle. Le moteur électrique 52 pourra être à commande filaire, hertzienne ou infrarouge.

Conformément à l'invention, la partie inférieure 40 du tablier 4 est formée par une paroi rigide d'obturation en une ou plusieurs parties articulées les unes aux autres. Cette paroi inférieure est constituée de préférence d'un cadre rigide 40a définissant un contour rectangulaire, auquel sont fixés les câbles de traction 54, ce cadre rigide recevant une paroi de remplissage 41. Les deux câbles de traction sont fixés à la partie inférieure de la paroi rigide 40 par les moyens précédemment décrits.

Le cadre rigide 40a, constitutif de la paroi rigide 40, est formé d'au moins un longeron horizontal supérieur et par deux traverses latérales verticales fixées au longeron supérieur et s'étendant vers le bas à partir de ce dernier. Le ou chaque longeron ainsi que chaque traverse pourront être constitués en acier ou bien en matière synthétique. La paroi de remplissage 41 est préférentielle souple et est constituée préférentiellement, par une bâche imperméable à l'air et à l'eau. Cette paroi de remplissage est fixée de manière étanche aux longerons et traverses du cadre rigide 40a.

La partie supérieure 45 du tablier est formée d'au moins une paroi souple sous forme de toile ou bâche, préférentiellement imperméable à l'eau et à l'air et est fixée de manière étanche par sa bordure inférieure horizontale à la paroi rigide d'obturation 40 et toujours de manière étanche, par sa bordure supérieure horizontale, au linteau 21 de la baie 2. Avantageusement la hauteur de la paroi souple 45 est égale ou supérieure à la hauteur de la paroi rigide 40.

En position d'obturation de l'ouverture 20 de la baie 2, la paroi rigide d'obturation 40, par sa bordure inférieure, vient porter contre le seuil de l'ouverture et par ses deux longerons, traverses et paroi de remplissage 41 vient en appui contre les jambages de la baie extérieurement à l'ouverture 20. Dans cette position la partie supérieure 45 du tablier 4 est verticalement déployée et est tendue entre le linteau et le cadre 40a de la paroi 40 et sous l'effet de cette tension vient en appui contre les jambages de la baie et ce extérieurement à l'ouverture 20. En position d'ouverture totale de la baie, le tablier 4 est replié sur lui-même et se situe au-dessus de l'ouverture 20 de la baie 2.

La paroi rigide d'obturation 40 comporte des moyens de guidage latéraux sous forme de galets 42, 43 à axes de rotation horizontaux, coopérant en guidage avec la structure de guidage 3. Préférentiellement les galets 42 et 43 sont agencés en deux paires de galets à savoir une paire supérieure de galets 42 et une paire inférieure de galets 43.

En figures 1 à 4 est représenté un dispositif de fermeture selon une première forme de réalisation. On observe sur ces figures un dispositif dont la partie supérieure du tablier 4 est intégralement formée d'une paroi souple 45 d'un seul tenant. On observe sur ces figures que la hauteur du cadre rigide est légèrement inférieure à la hauteur de la paroi souple 45.

En figure 3 est représenté un dispositif selon la première forme de réalisation, en cours de mouvement d'ouverture. Lors de ce mouvement, la partie inférieure du tablier, c'est-à-dire la paroi rigide d'obturation 40, se déplace dans la paire de rails 30 de guidage selon un mouvement ascendant généré par la traction exercée par les câbles 54 sous l'effet de leur enroulement sur les tambours 53 de la barre d'enroulement 50 actionnée en rotation à cette fin, par l'organe moteur 52. Sur cette figure, on remarque que la paroi souple 45 se replie sur elle-même sous l'effet de son poids, latéralement à la paroi rigide d'obturation 40, entre cette dernière et l'ouverture 20 de la baie 2.

En figure 4 est représenté un dispositif selon la première forme de réalisation, en position totale d'ouverture de la baie. Dans cette position, le tablier est replié sur lui même dans les parties 30b de rails 30. on observe que la paroi rigide d'obturation 40 est disposée en majeure partie dans le segment supérieur 30b de chaque rail de guidage 30 et que la paroi souple 45 est maintenue en tension entre le linteau de la baie 20 et le longeron correspondant de ladite paroi rigide 40.

En figures 5 à 8 est représenté un dispositif selon une seconde forme de réalisation. La partie supérieure 45 du tablier 4 est formée par au moins deux parois souples d'obturation 45a de forme rectangulaire et par au moins une paroi rigide d'obturation 45b, rectangulaire, interposée entre les deux parois souples 45a. La paroi rigide d'obturation 45b est constituée d'un cadre rigide recevant une paroi de remplissage 45c. Ce cadre rigide étant identique au cadre 40a il ne sera pas décrit en détail. Tout comme la paroi rigide d'obturation 40, la paroi rigide d'obturation 45b présente une paire supérieure de galets de guidage 42 et une paire inférieure de galets de guidage 43.

Dans cette forme de réalisation, les paires supérieures de galets 42 de guidage des parois rigides d'obturation 40 et 45b sont engagées dans une même et unique première paire de rails de guidage 30 et les paires inférieures de galets de guidage 43 des parois rigides d'obturation 40 et 45b sont engagées dans une même et unique deuxième paire de rails de guidage 31 attenante à la précédente et disposée entre la baie 2 et la première paire de rails 30.

Par ailleurs, chaque paroi rigide d'obturation 40, 45b comporte au moins un moyen de butée 44 et le moyen de butée de chaque paroi 40, 45b coopère en butée avec le moyen de butée de la paroi rigide immédiatement supérieure et/ou de la paroi rigide immédiatement inférieure afin que chaque paroi, immédiatement inférieure, entraîne lors de son mouvement ascendant vers la position d'ouverture, la paroi rigide immédiatement supérieure.

Selon la forme préférée de réalisation, le moyen de butée 44 que présente chaque paroi rigide 40, 45b, est porté par le longeron supérieur du cadre rigide de cette paroi et forme saillie latérale par rapport à ce dernier. Toujours selon cette forme de réalisation, la paire supérieure de galets est déportée latéralement par rapport au longeron supérieur du cadre rigide de la paroi correspondante et ce du même côté que la saillie que forme le moyen de butée 44. Enfin toujours selon cette forme de réalisation la distance normale entre le longeron supérieur du cadre et l'axe de rotation des galets de la paire supérieure de galets est croissante depuis la paroi rigide inférieure 40 vers la paroi rigide supérieure 45b.

Ces dispositions, comme on peut le voir en figuré 7, font que lors de l'entraînement paroi rigide d'obturation 40 vers la position d'ouverture, le moyen de butée 44 de cette dernière vient coopérer avec le moyen de butée 44 de la paroi rigide 45b immédiatement supérieure en se positionnant latéralement par rapport à cette dernière et l'entraîner dans sa course ascendante. Cette paroi rigide 45b au cours de sa course ascendante pourra elle aussi par son moyen de butée 44 coopérer en butée avec la paroi rigide 45b immédiatement supérieure pour l'entraîner vers sa position d'ouverture en se positionnant toujours latéralement par rapport à cette dernière. Ainsi, en position de complète ouverture, comme on peut le voir en figure 8, les différentes parois 40, 45b sont positionnées de manière juxtaposée latéralement les unes par rapport aux autres au-dessus de l'ouverture de la baie, le tablier 4 occupant alors un état rétracté sur lui-même. Lors du mouvement de fermeture, les parois souples, se replient sur elles-mêmes de la même façon que décrit précédemment.

On conçoit qu'avec la disposition précédemment évoquée on peut utiliser autant de paroi rigide 45b que nécessaire sans pour autant augmenter le nombre de paire de rails de guidage 30, 31, ce nombre demeurant toujours égal à deux.

Il est parfois nécessaire de raidir la paroi souple 45, 45a. À cet effet, la ou chaque paroi souple comprend au moins un raidisseur horizontal 46 fixé à ladite paroi de toute manière connue, à distance de ses bordures supérieure et inférieure. Préférentiellement, le raidisseur occupe une position médiane entre ces deux bordures. Ce raidisseur 46, connu en soi, est constitué par un profilé rectiligne de section droite appropriée.

Selon cette forme de réalisation, la ou chaque raidisseur 46 déborde latéralement de la paroi souple d'obturation correspondante et s'engage dans une paire de rails 32 dédiée, commune à tous les raidisseurs, attenante à la ou aux précédentes paires de rails 30, 31. Une telle disposition est visible en figure 9. On peut voir sur cette figure que le raidisseur 46 comporte à chaque extrémité un galet de guidage 47 prévu pour être engagé dans le rail 32 correspondant. Il y a lieu de noter que le rail 32 n'a nul besoin d'occuper toute la hauteur de la baie, puisque le raidisseur 46, en position de fermeture totale, est situé à distance du sol. On observe sur cette figure que chaque rail 32 présente un segment inférieur de rail 32a, sensiblement vertical prolongé par un segment supérieur de rail 32b horizontal ou sensiblement horizontal attenant au segment de rail 30b du rail 30.

On observe également en figure 9 qu'à la paroi souple 45 ou 45a, est associé au moins un câble élastique 60, fixé aux bordures supérieure et inférieure horizontale de cette paroi. Ce câble élastique 60 se développe verticalement en étant en appui sur l'une des faces de ladite paroi et sur le raidisseur associé 46. Au moins en position d'extension de la paroi souple 45, position correspondant à la fermeture de la baie, le câble élastique 60 est extension entre les bordures supérieure et inférieure de ladite paroi souple 45.

Une même disposition de raidisseur 46 et de câble élastique 60 peut être appliqué à la paroi souple 45a de la forme de réalisation correspondant aux figures 5 à 8.

Cette disposition lors de l'ouverture force la formation des plis de la ou de chaque paroi souple 45, 45a d'un côté ou de l'autre et non aléatoirement des deux côtés du plan vertical que cette paroi détermine en position de fermeture. Avantageusement, les plis seront formés du côté externe au bâtiment, le câble élastique 60 étant alors en appui contre la face interne au bâtiment de la ou de chaque paroi souple 45, 45a.

Il faut noter que cette disposition, en position de fermeture de la baie, assure le maintien du raidisseur 46 appliqué contre la structure de guidage.

Avantageusement, le câble élastique 60 est fixé au raidisseur 46 par tout moyen connu de l'homme de l'art. Ainsi, le raidisseur 46, lors du mouvement d'ouverture de la baie, sous l'effet de l'effort de traction que lui applique le câble élastique 60, se trouve tracté vers le haut dans ses rails de guidage latéraux 32. Cette caractéristique combinée avec une disposition spatiale divergente des segments de rails de guidage 30a, 32a, dans leur partie supérieure permet d'écarter latéralement le raidisseur 46 de la trajectoire de la paroi rigide 40 et d'éviter ainsi tout frottement de la partie du tablier se développant sous le raidisseur 46.

Un autre avantage de ces dispositions réside dans le fait que lorsque le tablier 4 est en position d'ouverture totale de la baie et est supporté par une partie horizontale ou sensiblement horizontale de paire de rail 30, le ou chaque câble élastique 60 est en extension et exerce sur la partie inférieure du tablier 4 un effort sollicitant ledit tablier vers sa position de fermeture. Ainsi, de cette façon, le mouvement du tablier ou l'amorce du mouvement du tablier dans ses rails, vers la position de fermeture de la baie en sera facilité. L'intérêt de provoquer ce mouvement du tablier est d'écarter le risque de dévidage des câbles alors que le tablier est à l'arrêt dans ses rails.

Selon la forme préférée de réalisation, sont adjoints à chaque paroi souple 45 ou 45a, deux câbles élastiques 60 latéralement écartés l'un de l'autre.

En figure 11 est représentée encore une autre forme de réalisation du dispositif selon l'invention. On observe sur cette figure que le cadre rigide 40a de la paroi rigide 40 ne comprend pas de longeron inférieur rigide mais en lieu et place, un lien élastique horizontal 49, monté en tension entre les deux traverses verticales du cadre. Ainsi la partie inférieure de la paroi rigide 40 est formée par ce lien élastique 49, la paroi de remplissage souple étant alors fixée également à ce lien élastique 49.

Pour assurer sa rigidité, te cadre 40a d'une telle paroi 40 comportera un longeron horizontal intermédiaire, fixé aux deux traverses horizontales, à distance de leur extrémité inférieure.

L'avantage d'une telle disposition est multiple, il permet notamment d'éviter de blesser gravement une personne se trouvant sous la trajectoire du tablier lors de la fermeture et il réduit les risques d'endommagement de la paroi rigide 40 sous l'effet d'un choc sur sa partie inférieure, du fait par exemple d'un mobile tel que chariot élévateur, évoluant au travers de l'ouverture de la baie.

Enfin la ou chaque paroi rigide 40 et 45b pourra être constituée en au moins deux parties articulées l'une à l'autre selon un axe horizontal par un système de charnière. Ainsi chaque traverse verticale du cadre de cette paroi sera divisée en deux tronçons de traverse réunis l'un à l'autre par une charnière. Les deux charnières que possède le cadre seront axialement alignées. Dans l'axe de la charnière seront disposés des galets de guidage lesquels seront engagés dans la paire de rail 30.

On a précédemment décrit un tablier 4 dont la partie inférieure est formée d'une paroi rigide formée d'un cadre avec paroi de remplissage, mais en variante la partie inférieure peut être constituée par une paroi rectangulaire rigide pleine ou ajourée remplissant à la fois la fonction de cadre rigide et de paroi de remplissage, la fonction de cadre rigide étant assurée par sa bordure périphérique de cette paroi.

Il va de soi que la présente invention telle que définie dans les revendications peut recevoir tous aménagements et variantes du domaine des équivalents techniques sans pour autant sortir du cadre du présent brevet.

## Revendications

1. Dispositif (1) de fermeture pour baie (2) de bâtiment, comportant une structure de guidage (3) comportant au moins une paire de rails de guidage (30) verticaux ou substantiellement verticaux, fixée contre la baie du bâtiment et un tablier (4) sous forme de rideau souple au moins en partie, mobile dans la structure de guidage (3) entre une position d'ouverture de la baie et une position de fermeture et inversement et ce sous l'effet de l'action d'un moyen d'entraînement motorisé (5) comportant des câbles de traction (54),
la partie inférieure (40) du tablier (4) étant formée par une paroi d'obturation rigide à laquelle sont fixés les câbles de traction (54),
la partie supérieure (45) du tablier (4) étant formée d'au moins une paroi d'obturation souple et étant fixée par sa bordure inférieure horizontale à la paroi d'obturation (40) et par sa bordure supérieure horizontale au linteau de la baie (2), **caractérisé en ce que**
chaque rail de guidage (30) présente un segment de rail vertical (30a) sensiblement vertical et un segment supérieur de rail (30b), occupant une position spatiale horizontale ou sensiblement horizontale en étant incliné vers le haut ou une position inclinée par rapport à la verticale, ce segment étant prévu pour recevoir le tablier (4) en position d'ouverture de la baie (2), dans cette position le tablier (4) étant replié sur lui même.

2. Dispositif de fermeture selon la revendication 1, **caractérisé en ce que** la partie supérieure (45) du tablier (4) est formée d'une paroi souple d'un seul tenant.

3. Dispositif de fermeture selon la revendication 2, **caractérisé en ce que** la paroi rigide d'obturation (40) comporte une paire supérieure de galets de guidage (42) et une paire inférieure de galets de guidage (43) engagées toutes deux dans une même et unique paire (30) de rails de guidage.

4. Dispositif de fermeture selon la revendication 1, **caractérisé en ce que** la partie supérieure (40) du tablier (4) est formée par au moins deux parois souples d'obturation (45a) et par au moins une paroi rigide d'obturation (45b) interposée entre les deux parois souples d'obturation (45a).

5. Dispositif de fermeture selon la revendication 4, **caractérisé en ce que** la ou chaque paroi rigide d'obturation (40, 45b) comporte une paire de galets (42) de guidage, supérieure coopérant en guidage avec une même et unique première paire de rails de guidage (30) et une paire de galets de guidage (43) inférieure coopérant avec une même et unique seconde paire (31) de rails de guidage attenante à la précédente et disposée entre la baie et la première paire (30) de rails de guidage.

6. Dispositif de fermeture selon la revendication précédente, **caractérisé en ce que** le tablier (4) comporte une paroi rigide (40) d'obturation formant sa partie inférieure, et au moins une paroi rigide (45b) d'obturation distante de la précédente en position de fermeture de la baie, que chaque paroi rigide (40, 45b) comporte au moins un moyen de butée (44) et que le moyen de butée de chaque paroi d'obturation coopère en butée avec le moyen de butée (44) de la paroi immédiatement supérieure et/ou de la paroi d'obturation immédiatement inférieure afin que chaque paroi, immédiatement inférieure entraîne lors de son mouvement ascendant vers la position d'ouverture, la paroi immédiatement supérieure.

7. Dispositif de fermeture selon la revendication précédente, **caractérisé en ce que** le moyen de butée (44) que présente chaque paroi rigide d'obturation (40, 45b), est porté par la bordure supérieure de ladite paroi et forme une saillie latérale par rapport à cette dernière, que la paire supérieure de galets (42) est déportée latéralement par rapport à la bordure supérieure de ladite paroi et ce du même côté que la saillie que forme le moyen de butée (44) et que la distance normale entre la bordure supérieure de ladite paroi et l'axe de rotation des galets de la paire supérieure de galets (42) est croissante depuis la paroi d'obturation inférieure (40) vers la paroi supérieure d'obturation (45b).

8. Dispositif de fermeture selon l'une quelconque des revendications précédentes, **caractérisé en ce que** la ou chaque paroi souple (45, 45a) comprend au moins raidisseur horizontal (46).

9. Dispositif de fermeture selon la revendication précédente, **caractérisé en ce que** la ou chaque raidisseur (46) déborde latéralement de la paroi souple correspondante et s'engage dans une paire de rails (32) dédiée, commune à tous les raidisseurs, chaque rail (32) comprenant un segment inférieur de rail (32a), sensiblement vertical prolongé par un segment supérieur de rail (32b) horizontal ou sensiblement horizontal.

10. Dispositif de fermeture selon la revendication 7 ou la revendication 8, **caractérisé en ce qu'**à chaque paroi souple d'obturation (45, 45a) est associé un câble élastique (60) fixé aux bordures supérieure et inférieure horizontale de cette paroi, ledit câble élastique (60) étant en appui sur l'une des faces de ladite paroi et sur le raidisseur associé (46), ledit câble, au moins en position d'extension de la paroi souple (45), position correspondant à la fermeture de la baie, étant en extension entre les bordures supérieure et inférieure de ladite paroi souple (45).

11. Dispositif de fermeture selon les revendications 9 et 10 prises ensemble, **caractérisé en ce que** le câble élastique (60) est fixé au raidisseur (46) et que les segments de rails de guidage (30a, 32a) adoptent une disposition spatiale divergente.

12. Dispositif selon l'une quelconque des revendications précédentes, **caractérisé en ce que** la ou chaque paroi rigide d'obturation (40, 45b) est formée par un cadre rigide (40a, 45b) comprenant au moins un longeron horizontal occupant une position supérieure et deux traverses latérales verticales fixées au longeron et s'étendant vers le bas à partir de ce dernier, ce cadre rigide (40a, 45b) recevant une paroi de remplissage (41, 45c).

13. Dispositif selon la revendication précédente, **caractérisée en ce que** la partie inférieure du cadre rigide (40a) est formée d'un lien élastique, la paroi de remplissage (41) étant souple et étant fixée à ce lien élastique (49).

14. Dispositif selon la revendication 1 ou la revendication 4, **caractérisé en ce que** la ou chaque paroi rigide (40 45b) est constituée en au moins deux parties articulées l'une à l'autre selon un axe horizontal par un système de charnière et que dans l'axe de la charnière sont disposés des galets latéraux de guidage engagés dans la paire de rail (30).

## Patentansprüche

1. Verschlussvorrichtung (1) für eine Gebäudeöffnung (2), umfassend eine Führungsstruktur (3), die mindestens ein Paar von vertikalen oder im Wesentlichen vertikalen Führungsschienen (30), die an der Öffnung des Gebäudes befestigt sind, und eine Schürze (4) in Form eines zumindest teilweise flexiblen Vorhangs umfasst, der in der Führungsstruktur (3) zwischen einer offenen Position der Öffnung und einer geschlossenen Position und umgekehrt beweglich ist, und zwar unter der Wirkung eines motorisierten Antriebsmittels (5), umfassend Zugseile (54), wobei der untere Teil (40) der Schürze (4) von einer starren Verschlusswand gebildet ist, an der die Zugseile (54) befestigt sind, wobei der obere Teil (45) der Schürze (4) von mindestens einer flexiblen Verschlusswand gebildet ist und mit seinem unteren horizontalen Rand an der Verschlusswand (40) und mit seinem oberen horizontalen Rand am Sturz der Öffnung (2) befestigt ist, **dadurch gekennzeichnet, dass** jede Führungsschiene (30) ein vertikales Schienensegment (30a), das im Wesentlichen vertikal ist, und ein oberes Schienensegment (30b) aufweist, das eine horizontale oder im Wesentlichen horizontale Raumposition einnimmt, wobei es nach oben geneigt ist, oder eine zur Vertikalen geneigte Position einnimmt, wobei dieses Segment dazu vorgesehen ist, die Schürze (4) in der offenen Position der Öffnung (2) aufzunehmen, wobei die Schürze (4) in dieser Position auf sich selbst umgeklappt ist.

2. Verschlussvorrichtung nach Anspruch 1, **dadurch gekennzeichnet, dass** der obere Teil (45) der Schürze (4) von einer flexiblen Wand aus einem Stück gebildet ist.

3. Verschlussvorrichtung nach Anspruch 2, **dadurch gekennzeichnet, dass** die starre Verschlusswand (40) ein oberes Paar von Führungsrollen (42) und ein unteres Paar von Führungsrollen (43) umfasst, die beide in ein und demselben Paar (30) von Führungsschienen im Eingriff stehen.

4. Verschlussvorrichtung nach Anspruch 1, **dadurch gekennzeichnet, dass** der obere Teil (40) der Schürze (4) von mindestens zwei flexiblen Verschlusswänden (45a) und von mindestens einer starren Verschlusswand (45b) gebildet ist, die zwischen den beiden flexiblen Verschlusswänden (45a) angeordnet ist.

5. Verschlussvorrichtung nach Anspruch 4, **dadurch gekennzeichnet**, das die oder jede starre Verschlusswand (40, 45b) ein oberes Paar von Führungsrollen (42), das in Führung mit ein und demselben ersten Paar von Führungsschienen (30) zusammenwirkt, und ein unteres Paar von Führungsrollen (43) umfasst, das mit ein und demselben zweiten Paar (31) von Führungsschienen, das an das vorhergehende angrenzt und zwischen der Öffnung und dem ersten Paar (30) von Führungsschienen angeordnet ist, zusammenwirkt.

6. Verschlussvorrichtung nach dem vorhergehenden Anspruch, **dadurch gekennzeichnet, dass** die Schürze (4) eine starre Verschlusswand (40), die ihren unteren Teil bildet, und mindestens eine starre Verschlusswand (45b) umfasst, die von der vorhergehenden in der geschlossenen Position der Öffnung entfernt ist, dass jede starre Wand (40, 45b) mindestens ein Anschlagmittel (44) umfasst, und dass das Anschlagmittel jeder Verschlusswand am Anschlag mit dem Anschlagmittel (44) der unmittelbar darüber liegenden und/oder der unmittelbar darunter liegenden Verschlusswand zusammenwirkt, damit jede unmittelbar darunter liegende Wand bei ihrer Aufwärtsbewegung in die Öffnungsposition die unmittelbar darüber liegende Wand mitnimmt.

7. Verschlussvorrichtung nach dem vorhergehenden Anspruch, **dadurch gekennzeichnet, dass** das Anschlagmittel (44), das jede starre Verschlusswand (40, 45b) aufweist, von dem oberen Rand der Wand getragen wird und einen seitlichen Vorsprung in Bezug zu dieser letztgenannten bildet, dass das obere Rollenpaar (42) seitlich in Bezug zum oberen Rand der Wand versetzt ist, und zwar auf derselben Seite wie der Vorsprung, den das Anschlagmittel (44) bildet, und dass der Normalabstand zwischen dem oberen Rand der Wand und der Drehachse der Rollen des oberen Rollenpaars (42) von der unteren Verschlusswand (40) zur oberen Verschlusswand (45b) hin zunimmt.

8. Verschlussvorrichtung nach einem der vorhergehenden Ansprüche, **dadurch gekennzeichnet, dass** die oder jede flexible Wand (45, 45a) mindestens eine horizontale Versteifung (46) umfasst.

9. Verschlussvorrichtung nach dem vorhergehenden Anspruch, **dadurch gekennzeichnet, dass** die oder jede Versteifung (46) seitlich über die entsprechende flexible Wand hinausragt und in ein spezielles Schienenpaar (32) eingreift, das allen Versteifungen gemein ist, wobei jede Schiene (32) ein unteres im Wesentlichen vertikales Schienensegment (32a) umfasst, das durch ein oberes horizontales oder im Wesentlichen horizontales Schienensegment (32b) verlängert ist.

10. Verschlussvorrichtung nach Anspruch 7 oder Anspruch 8, **dadurch gekennzeichnet, dass** mit jeder flexiblen Verschlusswand (45, 45a) ein elastisches Seil (60) verbunden ist, das an den oberen und unteren horizontalen Rändern dieser Wand befestigt ist, wobei das elastische Seil (60) an einer der Seiten der Wand und an der zugehörigen Versteifung (46) anliegt, wobei das Seil zumindest in der ausgefahrenen Position der flexiblen Wand (45), einer Position, die dem Verschluss der Öffnung entspricht, zwischen den oberen und unteren Rändern der flexiblen Wand (45) gespannt ist.

11. Verschlussvornchtung nach den Ansprüchen 9 und 10 gemeinsam, **dadurch gekennzeichnet, dass** das elastische Seil (60) an der Versteifung (46) befestigt ist, und dass die Führungsschienensegmente (30a, 32a) eine divergierende Raumanordnung annehmen.

12. Vorrichtung nach einem der vorhergehenden Ansprüche, **dadurch gekennzeichnet, dass** die oder jede starre Verschlusswand (40, 45b) von einem starren Rahmen (40a, 45b) gebildet ist, umfassend mindestens einen horizontalen Längsträger, der eine obere Position einnimmt, und zwei vertikale Seitentraversen, die am Längsträger befestigt sind und sich von diesem letztgenannten ausgehend nach unten erstrecken, wobei der starre Rahmen (40a, 45b) eine Füllungswand (41, 45c) aufnimmt.

13. Vorrichtung nach dem vorhergehenden Anspruch, **dadurch gekennzeichnet, dass** der untere Teil des starren Rahmens (40a) von einem elastischen Band gebildet ist, wobei die Füllungswand (41) flexibel und mit diesem elastischen Band (49) verbunden ist.

14. Vorrichtung nach Anspruch 1 oder Anspruch 4, **dadurch gekennzeichnet, dass** die oder jede starre Wand (40, 45b) aus mindestens zwei aneinander entlang einer Horizontalachse durch ein Scharniersystem angelenkten Teilen besteht, und dass in der Achse des Scharniers seitliche Führungsrollen angeordnet sind, die in das Schienenpaar (30) eingreifen.

## Claims

1. A closure device (1) for a bay (2) of a building, including a guide structure (3) including at least one pair of vertical or substantially vertical guide rails (30), fixed against the building opening, and a panel (4) in the form of an at least partly flexible curtain, able to move in the guide structure (3) between a bay open position and a bay closed and vice-versa under the effect of the action of a motorised drive means (5) including traction cables (54),
the lower part (40) of the panel (4) being formed by a rigid closure wall to which the traction cables (54) are fixed,
the upper part (45) of the panel (4) being formed by at least one flexible closure wall and being fixed by its horizontal lower edge to the closure wall (40) and by its horizontal upper edge to the lintel of the opening (2),
**characterised in that** each guide rail (30) has a vertical or substantially vertical rail segment (30a) and an upper rail segment (30b) occupying a horizontal or substantially horizontal spatial position while being inclined upwards or a position inclined with respect to the vertical, said segment being designed to receive the panel (4) in the open position of the bay (2), in said position the panel (1) being folded on itself.

2. A closure device according to claim 1, **characterised in that** the upper part (45) of the panel (4) is formed by a flexible wall in a single piece.

3. A closure device according to claim 2, **characterised in that** the rigid closure wall (40) comprises an upper pair of guide rollers (42) and a lower pair of guide rollers (43) both engaged in the same single pair (30) of guide rails.

4. A closure device according to claim 1, **characterised in that** the upper part (40) of the panel (4) is formed by at least two flexible closure walls (45a) and by at least one rigid closure wall (45b) interposed between the two flexible closure walls (45a).

5. A closure device according to claim 4, **characterised in that** the or each rigid closure wall (40, 45b) includes a pair of upper guide rollers (42) cooperating in guidance with the same and single first pair of guide rails (30) and a lower pair of guide rollers (43) cooperating with the same and single second pair (31) of guide rails adjacent to the preceding one and disposed between the opening and the first pair of guide rails (30).

6. A closure device according to the preceding claim, **characterised in that** the panel (4) includes a rigid closure wall (40) forming its lower part, and at least one rigid closure wall (45b) distant from the preceding one in the position of closure of the bay, **in that** each rigid wall (40, 45b) includes at least one stop means (44) and **in that** the stop means of each closure wall cooperates in abutment with the stop means (44) of the immediately higher wall and/or of the immediately lower closure wall so that each immediately lower wall then drives the immediately higher wall in its ascending movement towards the open position.

7. A closure device according to the preceding claim, **characterised in that** the stop means (44) of each rigid closure wall (40, 45b) is carried by the upper edge of said wall and forms a lateral projection with respect to the latter, **in that** the upper pair of rollers (42) is offset laterally with respect to the upper edge of said wall and on the same side as the projection formed by the stop means (44), and **in that** the normal distance between the upper edge of said wall and the rotation axis of the rollers in the upper pair of rollers (42) increases from the lower closure wall (40) towards the upper closure wall (45b).

8. A closure device according to any one of the preceding claims, **characterised in that** the or each flexible wall (45, 45a) includes at least one horizontal stiffener (46).

9. A closure device according to the preceding claim, **characterised in that** the or each stiffener (46) projects laterally from the corresponding flexible wall and engages in a dedicated pair of rails (32), common to all the stiffeners, each rail (32) including a substantially vertical bottom rail segment (32a) extended by a horizontal or substantially horizontal upper rail segment (32b).

10. A closure device according to claim 7 or claim 8, **characterised in that** with each flexible closure wall (45, 45a) there is associated an elastic cable (60) fixed to the horizontal upper and lower edges of said wall, said elastic cable (60) being in abutment on one of the faces of said wall and on the associated stiffener (46), said cable, at least in the extension position of the flexible wall (45), the position corresponding to the closure of the bay, being in extension between the upper and lower edges of said flexible wall (45).

11. A closure device according to claims 9 and 10 taken together, **characterised in that** the elastic cable (60) is fixed to the stiffener (46) and **in that** the guide rail segments (30a, 32a) adopt a divergent spatial arrangement.

12. A device according to any one of the preceding claims, **characterised in that** the or each rigid closure wall (40, 45b) is formed by a rigid frame (40a, 45b) including at least one horizontal longitudinal member occupying an upper position and two vertical lateral cross-members fixed to the longitudinal member and extending downwards from the latter, said rigid frame (40a 45b) receiving a filling wall (41, 45c).

13. A device according to the preceding claim, **characterised in that** the lower part of the rigid frame (40a) is formed by an elastic link, the filling wall (41) being flexible and being fixed to said elastic link (49).

14. A device according to claim 1 or claim 4, **characterised in that** the or each rigid wall (40, 45b) is formed of at least two parts articulated on each other on a horizontal axis by means of a hinge system and **in that** the lateral guide rollers engaged in the pair of rails (30) are disposed on the axis of the hinge.
